# FASCICULE DE BREVET EUROPEEN

(11) **EP 1 847 665 B1**
(45) Date de publication et mention de la délivrance du brevet: **25.09.2013**
(21) Numéro de dépôt: 07354023.9
(22) Date de dépôt: 19.04.2007
(51) Int. Cl.: E04G 11/50

(54) **Poutre en aluminium pour coffrage de dalle**
Aluminiumträger zur Verschalung einer Platte
Aluminium beam for slab formworks

(30) Priorité: 20.04.2006 FR 0603519
(43) Date de publication de la demande: 24.10.2007
(73) Titulaire: ALPHI, 73420 Viviers du Lac (FR)
(72) Inventeur: Souvignet, Edmond, 73420 Drumettaz Clarafond (FR)
(74) Mandataire: Hecké, Gérard

(56) Documents cités:
- EP-A- 0 351 243
- EP-A- 1 234 929
- DE-A1- 3 921 064
- GB-A- 2 110 335
- GB-A- 2 191 460
- GB-A- 2 418 436

## Description

### Domaine technique de l'invention

L'invention concerne une poutre en aluminium pour des structures de soutien de coffrage de dalle ou analogue.

### État de la technique

Dans le domaine du bâtiment, plus particulièrement des techniques de construction de dalles de béton ou analogue, une structure de soutien d'un coffrage est généralement utilisée pour la fabrication de telles dalles. Une telle structure de soutien (voir document EP 1234929) est classiquement composée d'un ensemble de poutres primaires supportées par une pluralité d'étais verticaux et supportant deux à deux une pluralité de poutres secondaires.

Les poutres primaires et secondaires d'une telle structure de soutien doivent notamment satisfaire à de nombreux critères en termes de sécurité, de maniabilité et de robustesse. Les poutres sont notamment réalisées à partir de profilés en métal léger, du type aluminium ou analogue, afin notamment de satisfaire au critère de robustesse et de légèreté.

Cependant, il est courant de voir que de telles poutres sont régulièrement volées sur les chantiers, qui ne sont pas suffisamment sécurisés, afin d'être revendues et recyclées par refonte de l'aluminium.

Le document GB 2191460 concerne un fût métallique en aluminium dont la surface extérieure est recouverte d'un revêtement à base d'une substance métallique ou plastique, de manière à constituer un moyen de protection visible antivol, notamment pour dissuader le vol du fût dans le but de le recycler.

### Objet de l'invention

L'objet de l'invention consiste à réaliser une poutre en aluminium robuste, et légère permettant de dissuader des voleurs potentiels de la voler en empêchant le recyclage de la poutre.

L'objet de l'invention est caractérisé en ce que la poutre comporte au moins une bande de peinture comprenant un produit solide mélangé à la peinture, ledit produit étant sous forme de particules minérales de fibres de verre ou de billes de verre, ayant une température de fusion égale ou supérieure à la température de fusion de l'aluminium.

Un tel produit mélangé à la peinture sert de protection antivol, notamment en détériorant le bain de fusion de l'aluminium obtenu après sa refonte. L'aluminium ainsi obtenu est alors déclassé et sa revente est difficile voir impossible, car il n'est plus recyclable efficacement.

### Description sommaire des dessins

D'autres avantages et caractéristiques ressortiront plus clairement de la description qui va suivre de modes particuliers de réalisation de l'invention donnés à titre d'exemples non limitatifs et représentés aux dessins annexés, dans lesquels :
Les figures 1 et 2 représentent, respectivement, une vue de face et une vue en perspective d'un mode particulier de réalisation d'une poutre en aluminium selon l'invention.
Les figures 3 et 4 représentent, respectivement, une vue de face et une vue en perspective d'un autre mode particulier de réalisation d'une poutre en aluminium selon l'invention.

### Description de modes particuliers de réalisation

En référence aux figures 1 à 4, la poutre en aluminium 10 selon l'invention est plus particulièrement destinée à la formation d'une structure de soutien d'un coffrage de dalle ou analogue. Sur les figures 1 et 2, la poutre en aluminium 10 est un exemple de réalisation d'une poutre primaire d'une telle structure de soutien. Sur les figures 3 et 4, la poutre en aluminium 10 est un exemple de réalisation d'une poutre secondaire d'une telle structure de soutien.

Dans le mode particulier de réalisation des figures 1 et 2, la poutre 10 est conformée selon un profilé alvéolé en aluminium présentant une alvéole inférieure 12, de préférence de section sensiblement circulaire et évasée vers le haut, et une alvéole supérieure 13, servant de logement pour une planche de bois participant au coffrage. L'alvéole supérieure 13 comporte deux rebords supérieurs 14 s'étendant à l'horizontale. Le profilé 11 de la poutre 10 comporte également une alvéole médiane 15, servant d'entretoise de rigidification entre l'alvéole inférieure 12 et l'alvéole supérieure 13.

La poutre en aluminium 10 comporte avantageusement deux bandes de peinture 16, composée d'une peinture, de préférence, résistante à des hautes températures et ayant une température de fusion, de préférence, légèrement inférieure à la température de fusion de l'aluminium, et d'un produit solide mélangé à la peinture, dont la température de fusion est égale ou supérieure à la température de fusion de l'aluminium.

Dans le cas où la température de fusion du produit mélangé à la peinture est sensiblement égale à la température de fusion de l'aluminium, le produit fond avec l'aluminium pendant sa refonte. Dans le cas où la température de fusion du produit est supérieure, de préférence très supérieure, à la température de fusion de l'aluminium, le produit ne fond pas avec l'aluminium et se mélange au bain d'aluminium et à la peinture, obtenus après refonte. Dans tous les cas, il en résulte la détérioration et le déclassement de la qualité de l'aluminium obtenu après refonte, qui le rend très difficile à revendre, car les revendeurs potentiels ne peuvent plus recycler l'aluminium obtenu après refonte.

Selon l'invention, le produit solide mélangé à la peinture est sous la forme de particules minérales de fibres de verre ou de billes de verre, dont les températures de fusion sont supérieures à la température de fusion de l'aluminium. À titre d'exemple, les particules minérales sont des billes de verre ou des fibres de verre ayant une température de fusion de l'ordre de 1000°C à 1500°C.

Dans le mode particulier de réalisation représenté sur les figures 1 et 2, les bandes de peinture 16 sont appliquées, de préférence de façon symétrique par rapport à l'axe longitudinal de la poutre 10, entre les rebords supérieurs 14 de la poutre 10 et des ergots 17, faisant saillie de l'alvéole médiane 15 et délimitant une zone de largeur I, pour localiser l'application de la bande de peinture 16 (figure 1). Par ailleurs, comme représenté sur la figure 2, les bandes de peinture 16 s'étendent longitudinalement, de préférence, sur toute la longueur L de la poutre en aluminium 10.

À titre d'exemple, chaque bande de peinture 16 a une largeur I de l'ordre de 20mm à 30mm et une épaisseur e, de préférence, de l'ordre de 1 mm à 2mm (figure 1). Quel que soit le produit solide mélangé à la peinture, la quantité de produit doit être suffisante pour détruire le bain d'aluminium obtenu après refonte. La quantité nécessaire de produit est au minimum de l'ordre de 2% à 3% du poids total de la poutre en aluminium 10.

Dans la variante de réalisation représentée sur les figures 3 et 4, la poutre en aluminium 10 se distingue de la poutre représentée sur les figures 1 et 2 notamment par la forme du profilé en aluminium lui servant d'ossature. La poutre 10 est conformée selon un profilé alvéolé 18, de forme générale sensiblement en Y, comprenant notamment une alvéole supérieure 19, de section en U, prolongée par deux rebords horizontaux 20 striés s'étendant perpendiculairement à l'extrémité des branches verticales du U.

La poutre 10 comporte également deux bandes de peinture 16, comme décrites précédemment, composées d'une peinture et d'un produit solide ou liquide mélangé à la peinture, avec une température de fusion égale ou supérieure à la température de fusion de l'aluminium. Le produit est sous la forme de particules minérales de fibres de verre ou des billes de verre.

Dans le mode particulier de réalisation représenté sur la figure 3, les bandes de peinture 16 sont appliquées, de préférence, symétriquement sur chaque branche verticale de l'alvéole supérieure 19 du profilé 18 et entre les rebords horizontaux 20 et des ergots 21 faisant saillie des branches verticales de l'alvéole supérieure 19 du profilé 18. Comme précédemment, les bandes de peinture 16 ont une épaisseur e, de préférence, de l'ordre de 1 mm à 2mm et une largeur I, de préférence, de l'ordre de 20mm à 30mm. Comme représenté sur la figure 4, les bandes de peinture 16 s'étendent longitudinalement sur toute la longueur L de la poutre 10.

Un tel produit solide incorporé à la peinture des bandes de peinture 16 appliquées sur une poutre 10 en aluminium, permet donc de détériorer le bain de fusion obtenu par refonte de l'aluminium. Le produit n'est pas filtrable, sinon à détériorer le filtre, et sert donc de protection antivol, car l'aluminium obtenu après refonte est complètement déclassé et ne peut être revendu et recyclé que très difficilement. Une telle opération de recyclage serait d'ailleurs trop onéreuse pour présenter un intérêt quelconque.

L'invention n'est pas limitée aux différents modes de réalisation décrits ci-dessus. La forme des poutres 10 peut être différente, le nombre, la position et les dimensions des bandes de peinture 16 appliquées sur la poutre 10 peuvent être différents, tant que la quantité de produit solide mélangé à la peinture est suffisante pour détruire le bain de fusion obtenu et pour gêner un recyclage de qualité, et la revente de l'aluminium obtenu après refonte.

Les bandes de peinture 16 peuvent avoir une couleur différente selon la taille, la forme et le type des poutres en aluminium 10.

## Revendications

1. Poutre en aluminium (10) pour des structures de soutien de coffrage de dalle ou analogue, **caractérisée en ce qu'**elle comporte au moins une bande de peinture (16) comprenant un produit solide mélangé à la peinture, ledit produit étant sous forme de particules minérales de fibres de verre ou de billes de verre, ayant une température de fusion égale ou supérieure à la température de fusion de l'aluminium.

2. Poutre selon la revendication 1, **caractérisée en ce que** la quantité dudit produit mélangé à la peinture est au minimum de l'ordre de 2% à 3% du poids total de la poutre (10), pour suffisamment détériorer le bain d'aluminium obtenu après refonte de la poutre (10).

3. Poutre selon la revendication 1, **caractérisée en ce que** chaque bande de peinture (16) a une épaisseur (e) de l'ordre de 1 mm à 2mm.

4. Poutre selon l'une quelconque des revendications 1 à 3, **caractérisée en ce que** chaque bande de peinture (16) a une largeur (I) de l'ordre de 20mm à 30mm.

5. Poutre selon l'une quelconque des revendications 1 à 4, **caractérisée en ce que** chaque bande de peinture (16) s'étend longitudinalement sur toute la longueur (L) de la poutre (10).

## Patentansprüche

1. Aluminiumträger (10) für Verschalungsstützstrukturen einer Platte o.ä., **dadurch gekennzeichnet, dass** er mindestens einen Farbstreifen (16) umfasst, der ein festes, der Farbe beigemischtes Produkt enthält, welches Produkt in Form von Glasfaser- oder Glaskugel-Mineralpartikeln vorhanden ist, die eine Schmelztemperatur haben, die gleich der Schmelztemperatur des Aluminiums oder höher ist.

2. Träger nach Anspruch 1, **dadurch gekennzeichnet, dass** die Menge des der Farbe beigemischten Produkts mindestens etwa 2 bis 3 % des Gesamtgewichts des Trägers (10) beträgt, um die Qualität des nach dem Umformen des Trägers (10) erhaltenen Aluminiumbads genügend zu verschlechtern.

3. Träger nach Anspruch 1, **dadurch gekennzeichnet, dass** jeder Farbstreifen (16) eine Stärke (e) von etwa 1 bis 2 mm hat.

4. Träger nach einem der Ansprüche 1 bis 3, **dadurch gekennzeichnet, dass** jeder Farbstreifen(16) eine Breite (I) von etwa 20 bis 30 mm hat.

5. Träger nach einem der Ansprüche 1 bis 4, **dadurch gekennzeichnet, dass** sich jeder Farbstreifen (16) der Länge nach über die ganze Länge (L) des Trägers (10) erstreckt.

## Claims

1. Aluminium beam (10) for shuttering support structures for slabs or the like, **characterized in that** it comprises at least one paint strip (16) comprising a solid product added to the paint, which product exists in the form of mineral particles of glass fibres or glass pellets having a melting temperature equalling or higher than the melting temperature of aluminium.

2. Beam according to claim 1, **characterized in that** the quantity of said product added to the paint amounts at least for about 2% to 3% of the total weight of the beam (10) to sufficiently deteriorate the aluminium bath obtained after remelting of the beam (10)

3. Beam according to claim 1, **characterized in that** each paint strip (16) has a thickness (e) of about 1mm to 2mm.

4. Beam according to one of claims 1 to 3, **characterized in that** each paint strip (16) has a width (I) of about 20mm to 30mm.

5. Beam according to one of claims 1 to 4, **characterized in that** each paint strip (16) extends longitudinally over the whole length (L) of the beam (10).
